# EUROPÄISCHE PATENTANMELDUNG

(11) **EP 4 628 421 A1**
(43) Veröffentlichungstag der Anmeldung: **08.10.2025**
(21) Anmeldenummer: 25167930.4
(22) Anmeldetag: 02.04.2025
(51) Int. Cl.: B65D 47/04, B65D 47/08, B65D 47/12, B65D 55/16

(54) **ANGEBUNDENE VERSCHLUSSVORRICHTUNG MIT BEFESTIGUNGSMITTEL**

(30) Priorität: 03.04.2024 DE 102024109280
(71) Anmelder: BERICAP Holding GmbH, 55257 Budenheim (DE)
(72) Erfinder: Krautkrämer, Christian, 55257 Budenheim (DE)
(74) Vertreter: WSL Patentanwälte Partnerschaft mbB

(57) **Zusammenfassung**

Die vorliegende Erfindung betrifft eine Verschlussvorrichtung (1) für einen Behälter, wobei die Verschlussvorrichtung ein Verschlussunterteil (2) und ein Verschlussoberteil (3) umfasst, wobei das Verschlussunterteil (2) einen entlang einer Verschlussachse (50) ausgebildeten Ausgießkanal (37) mit einer Eingangsöffnung (4) und einer Ausgießöffnung (5) umfasst, wobei das Verschlussoberteil (3) eine Schraubkappe (6), einen Ankerring (7) und eine Verbindungseinrichtung (8) umfasst, wobei die Schraubkappe (6) eine Deckelplatte (9) und einen sich umfangsseitig an die Deckelplatte (9) anschließenden und sich im Wesentlichen axial erstreckenden Kappenmantel (10) umfasst, wobei das Verschlussoberteil (3) und das Verschlussunterteil (2) derart ausgebildet sind, dass die Schraubkappe (6) die Ausgießöffnung (5) in einer geschlossenen Stellung flüssigkeitsdicht verschließt und in einer geöffneten Stellung der Schraubkappe (6) zumindest abschnittsweise freigibt.

## Beschreibung

Die vorliegende Erfindung betrifft eine Verschlussvorrichtung für einen Behälter, wobei die Verschlussvorrichtung ein Verschlussunterteil und ein Verschlussoberteil umfasst, wobei das Verschlussunterteil einen entlang einer Verschlussachse ausgebildeten Ausgießkanal mit einer Eingangsöffnung und einer Ausgießöffnung umfasst, wobei das Verschlussoberteil eine Schraubkappe, einen Ankerring und eine Verbindungseinrichtung umfasst, wobei die Schraubkappe eine Deckelplatte und einen sich umfangsseitig an die Deckelplatte anschließenden und sich im Wesentlichen axial erstreckenden Kappenmantel umfasst, wobei das Verschlussoberteil und das Verschlussunterteil derart ausgebildet sind, dass die Schraubkappe die Ausgießöffnung in einer geschlossenen Stellung flüssigkeitsdicht verschließt und in einer geöffneten Stellung der Schraubkappe zumindest abschnittsweise freigibt. Die Verschlussvorrichtung ist insbesondere eine angebundene Verschlussvorrichtung. Die vorliegende Erfindung betrifft ferner ein Verschlussunterteil für eine entsprechende Verschlussvorrichtung sowie eine Kombination einer Verschlussvorrichtung mit einem Behälter.

Solche Verschlussvorrichtungen kommen insbesondere bei Nahrungsmittelbehältern wie zum Beispiel Speisöl-Behälter oder Essig-Behälter zum Einsatz. Das Verschlussunterteil wird dabei auf eine Öffnung des Behälters, beispielsweise die Mündung eines Flaschenhalses einer Kunststoffflasche, aufgesetzt. Dies hat den Vorteil, dass das Verschlussunterteil zwar für eine entsprechende Befestigung am Behälter ausgebildet sein muss, nicht aber das Verschlussoberteil. Die durch das Zusammenspiel von Verschlussoberteil und Verschlussunterteil definierte Öffnungskinematik der Verschlussvorrichtung kann daher vollständig unabhängig von den strukturellen Ausbildungen des Behälters bzw. des Behälterhalses kreiert werden.

Derartige Verschlussvorrichtungen weisen oftmals ablösbare Bestandteile auf. So sind viele Verschlüsse im Markt erhältlich, bei denen eine Verschlusskappe vollständig von den restlichen Bestandteilen ablösbar ist oder eine Ausreißmembran vorgesehen ist, welche zum Zwecke des erstmaligen Öffnens vollständig von den restlichen Bestandteilen der Verschlussvorrichtung vollständig abgetrennt werden muss. Die hieraus resultierenden potentiell losen Bestandteile solcher Verschlussvorrichtungen gelangen häufig nicht in die oftmals für diese Elemente vorgesehenen Recycling-Kreisläufe. Im schlimmsten Fall gelangen diese potentiell losen Elemente unkontrolliert in unsere Umwelt und tragen zur Umweltverschmutzung bei.

Vor diesem Hintergrund ist es eine Aufgabe der vorliegenden Erfindung, eine Verschlussvorrichtung bereitzustellen oder eine solche zu ermöglichen, die mit einem geringeren Umweltverschmutzungsrisiko einhergeht oder dies zumindest ermöglicht.

Diese Aufgabe wird erfindungsgemäß gelöst durch eine Verschlussvorrichtung für einen Behälter, wobei die Verschlussvorrichtung ein Verschlussunterteil und ein Verschlussoberteil umfasst, wobei das Verschlussunterteil einen entlang einer Verschlussachse ausgebildeten Ausgießkanal mit einer Eingangsöffnung und einer Ausgießöffnung umfasst, wobei das Verschlussoberteil eine Schraubkappe als Verschlusskappe, einen Ankerring und eine Verbindungseinrichtung umfasst, wobei die Schraubkappe eine Deckelplatte und einen sich umfangsseitig an die Deckelplatte anschließenden und sich im Wesentlichen axial erstreckenden Kappenmantel umfasst, wobei das Verschlussoberteil und das Verschlussunterteil derart ausgebildet sind, dass die Schraubkappe die Ausgießöffnung in einer geschlossenen Stellung flüssigkeitsdicht verschließt und in einer geöffneten Stellung der Schraubkappe zumindest abschnittsweise freigibt, wobei die Verbindungseinrichtung den Ankerring und die Schraubkappe zugfest miteinander verbindet, wobei der Ankerring sowohl bei der geschlossenen Stellung der Schraubkappe als auch bei der geöffneten Stellung der Schraubkappe derart in Eingriff mit dem Verschlussunterteil ist, dass die Schraubkappe auch in der geöffneten Stellung mit der Verbindungseinrichtung und dem Ankerring an das Verschlussunterteil angebunden ist, wobei das Verschlussunterteil ein erstes Führungsmittel aufweist, wobei die Schraubkappe ein zweites Führungsmittel aufweist, wobei das erste Führungsmittel und das zweite Führungsmittel in Eingriff bringbar sind, um die Schraubkappe in die geschlossene Stellung zu bringen, wobei das erste Führungsmittel und das zweite Führungsmittel außer Eingriff bringbar sind, um die Schraubkappe in die geöffnete Stellung zu bringen, wobei das erste Führungsmittel und das zweite Führungsmittel derart ausgebildet sind, dass für ein Außer-Eingriff-Bringen von erstem Führungsmittel und zweitem Führungsmittel eine Öffnungsdrehbewegung der Schraubkappe um die Verschlussachse als Drehachse notwendig ist, wobei das Verschlussunterteil ein Befestigungsmittel aufweist, wobei das Befestigungsmittel derart ausgebildet ist, dass es in formschlüssigen und/oder reibschlüssigen Eingriff mit einem Behälterhals des Behälters bringbar ist, sodass das Verschlussunterteil und der Behälterhals in zumindest einer senkrecht zur Verschlussachse ausgebildeten Querschnittsebene zumindest abschnittsweise beide einen Kanalabschnitt umgeben. Beispielsweise kann in einer Querschnittsebene ein inneres Mantelelement des Befestigungsmittels den Ausgießkanal unmittelbar umgeben, wobei der Behälterhals das innere Mantelelement unmittelbar umgibt. Gemeinsam umgeben sie dann einen Kanalabschnitt im Sinne der vorliegenden Erfindung.

Insbesondere durch die Kombination des Befestigungselements für eine form- oder reibschlüssige Verbindung mit einem Behälterhals und dem am Verschlussunterteil dauerhaft angebundenen Verschlussoberteil wird eine Verschlussvorrichtung bereitgestellt, die von einem Endverbraucher, dem Konsumenten, einfach zu bedienen ist, um den Inhalt eines Behälters auszugießen, und von einem Abfüller einfach auf einem Behälterhals anzubringen ist, insbesondere ohne eine zusätzliche stoffschlüssige Verbindung zwischen Verschlussunterteil und Behälter bzw. Behälterhals herstellen zu müssen.

Unter einer zugfesten Verbindung zwischen Schraubkappe und Ankerring ist im Sinne der vorliegenden Erfindung eine materielle Verbindung zu verstehen, die bei der Anwendung gewöhnlicher und im Alltag üblicher Kräfte, die nicht auf ein gezieltes Abreißen der Schraubkappe gerichtet sind, als materielle Verbindung bestehen bleibt, folglich nicht reißt. In einer Ausführungsform der erfindungsgemäßen Verschlussvorrichtung verbindet die Verbindungseinrichtung die Schraubkappe derart zugfest mit dem Ankerring, dass die dadurch entstehende Verbindung bei einer Zugkraft von 25 Newton oder weniger nicht reißt.

Gemäß einer Ausführungsform der erfindungsgemäßen Verschlussvorrichtung ist das erste Führungsmittel als Außengewinde und das zweite Führungsmittel als Innengewinde ausgebildet. Unter einem Gewinde ist im Sinne der vorliegenden Erfindung ein Gewinde mit einer Gewindesteigung größer 0° zu verstehen. Gemäß einer hierzu alternativen Ausführungsform ist das erste Führungsmittel als ein erstes Bajonettelement und das zweite Führungsmittel als ein zweites Bajonettelement ausgebildet, wobei das erste und zweite Bajonettelement derart ausgebildet sind, dass die Schraubkappe bei einer Öffnungsdrehbewegung innerhalb eines Drehwinkelbereiches der Öffnungsdrehbewegung keiner axialen Zustellkraft durch das erste und zweite Bajonettelement ausgesetzt ist, sodass die Schraubkappe innerhalb dieses Drehwinkelbereiches sich bei der Öffnungsdrehbewegung nicht zwingend axial gegenüber dem Verschlussunterteil bewegt.

Gemäß einer Ausführungsform der erfindungsgemäßen Verschlussvorrichtung ist das Befestigungsmittel derart ausgebildet, dass das Befestigungsmittel durch eine reine axiale Relativbewegung von Verschlussunterteil und Behälterhals in Eingriff mit einem Behälterhals bringbar ist. Unter einer axialen Bewegung ist eine Bewegung in Richtung der Verschlussachse zu verstehen. Insbesondere kann das Befestigungsmittel zu diesem Zwecke ein oder mehrere Rastelemente wie zum Beispiel radial vorstehende Vorsprünge und/oder radial zurückstehende Vertiefungen aufweisen, die durch eine reine axiale Zustellbewegung des Verschlussunterteils zum Behälterhals in Eingriff mit einem oder mehreren korrespondieren Rastelementen des Behälterhals bringbar ist bzw. sind. Dies ermöglicht ein einfaches Aufprellen der Verschlussvorrichtung auf einen für diese Zwecke korrespondierend ausgebildeten Behälterhals. Wie auch an anderer Stelle dargestellt, erstreckt sich die vorliegende Erfindung auch auf eine Kombination eines Behälters mit einem Behälterhals, der entsprechend korrespondierend ausgebildet ist.

Gemäß einer weiteren Ausführungsform umfasst das Befestigungsmittel ein Rastelement und ein Dichtelement zum formschlüssigen und flüssigkeitsdichten Verbinden des Verschlussunterteils mit einer aus Kunststoff, insbesondere aus PET, bestehenden Behälterhalsöffnung mit Verdickung im Mündungsbereich, sodass die Verdickung des Mündungsbereich in einen Formschluss mit dem Rastelement des Befestigungsmittel bringbar ist.

Gemäß einer hierzu alternativen Ausführungsform der erfindungsgemäßen Verschlussvorrichtung umfasst das Befestigungsmittel ein Innengewinde. Das Innengewinde ist dabei derart ausgebildet, dass es in Eingriff mit einem korrespondierend ausgebildeten Außengewinde eines Behälterhalses in Eingriff bringbar ist. Durch eine entsprechend angelegte Schraubverbindung zwischen Behälter und Verschlussvorrichtung kann eine besonders flüssigkeitsdichte Verbindung zwischen Behälterhals und Verschlussunterteil bereitgestellt werden.

Gemäß einer Ausführungsform der erfindungsgemäßen Verschlussvorrichtung weist das Verschlussunterteil eine Ausgießlippe auf, wobei die Ausgießlippe die Ausgießöffnung umgibt und vom angrenzenden Abschnitt des Verschlussunterteils, welcher sich auf der von der Ausgießöffnung abgewandten Seite der Ausgießlippe erstreckt, radial vorsteht. Diese Ausgießlippe ermöglicht ein besonders gut kontrollierbares Ausgießen, insbesondere bei Flüssigkeiten höherer Viskosität wie zum Beispiel Speiseöl.

Gemäß einer Ausführungsform der erfindungsgemäßen Verschlussvorrichtung weist das Verschlussunterteil im Bereich der Ausgießöffnung einen Außendurchmesser auf, wobei der Außendurchmesser ausgewählt ist aus dem Bereich 28 mm bis 50 mm.

Gemäß einer Ausführungsform der erfindungsgemäßen Verschlussvorrichtung umfasst die Verbindungseinrichtung zwei Haltebänder, wobei sich jedes der beiden Haltebänder in der geschlossenen Stellung der Schraubkappe in Umfangsrichtung erstreckt, wobei die beiden Haltebänder durch mindestens zwei sich separat erstreckende Schwächungslinien gebildet sind. Schwächungslinien können zum Beispiel Schnittlinien oder durch Spritzguss geformte Linien mit verminderter Materialstärke oder abschnittsweise durch reißbare Brücken überbrückte Öffnungen, die geschnitten oder durch Spritzguss gebildet sein können, sein. Gemäß einer Ausführungsform der erfindungsgemäßen Verschlussvorrichtung kann in Umfangsrichtung betrachtet zwischen den beiden Haltebändern ein Verbindungssteg ausgebildet sein, wobei der Verbindungsteg ein Führungselement wie zum Beispiel ein Innengewindesegment aufweist, wobei das Führungselement in der geschlossenen Stellung der Schraubkappe derart in Eingriff mit dem ersten Führungsmittel ist oder bringbar ist, dass der Eingriff von dem erstem Führungsmittel und dem Führungselement bei einer Öffnungsdrehbewegung der Schraubkappe eine axiales Entfernen des Verbindungssteges vom Ankerring bewirkt und den Verbindungssteg in dauerhaften oder zumindest wiederkehrendem Kontakt mit dem ersten Führungsmittel hält. Dies erleichtert die Öffnungskinematik für einen Konsumenten eines mit einer entsprechenden Verschlussvorrichtung ausgestatteten Behältnisses. Denn der Verbindungssteg kann hierdurch an seiner axialen Position, in die er gedreht worden ist, gehalten und werden.

Gemäß einer Ausführungsform der erfindungsgemäßen Verschlussvorrichtung, die als Alternative zu einer Ausführungsform mit zwei separaten Haltebändern ausgebildet ist, umfasst die Verbindungseinrichtung ausschließlich ein einziges Halteband, welches die Schraubkappe auch in der geöffneten Stellung an den Ankerring und darüber mittelbar an das Verschlussunterteil anbindet. Dieses einzelne Halteband wird auch als Lasso-Anbindung bezeichnet.

Gemäß einer Ausführungsform der erfindungsgemäßen Verschlussvorrichtung ist der Ankerring zumindest abschnittsweise als Flexband mit einem radial außen liegenden Flexbandabschnitt und einem gelenkig am radial außen liegenden Flexbandabschnitt angebrachten und nach innen umklappbaren (bzw. im zusammengesetzten Zustand von Verschlussoberteil und Verschlussunterteil: umgeklappten) radial innen liegenden Flexbandabschnitt ausgebildet. Der radial innen liegende Flexbandabschnitt ist derart ausgebildet, dass er in einem zusammengesetzten Zustand von Verschlussoberteil und Verschlussunterteil in Eingriff mit einem Rückhaltemittel, beispielsweise einem Rückhaltering (auch Pilferproof-Ring genannt), des Verschlussunterteil ist. Dies ermöglicht eine besonders starke Anbindung des Ankerrings an das Verschlussunterteil und geht mit einer einfachen Handhabung beim Aufbringen des Verschlussoberteils auf das Verschlussunterteil einher. Gemäß einer hierzu alternativen Ausführungsform der erfindungsgemäßen Verschlussvorrichtung ist der Ankerring als Ring ausgebildet, welcher an seiner Innenseite nicht-gelenkig ausgebildete und radial nach innen ragende Vorsprünge oder einen entsprechenden einzelnen Vorsprung aufweist, welche bzw.- welcher in einem zusammengesetzten Zustand von Verschlussoberteil und Verschlussunterteil in Eingriff mit einem Rückhaltering des verschlussunterteil ist, d.h. von unten an diesem anliegt.

Gemäß einer Ausführungsform der erfindungsgemäßen Verschlussvorrichtung umfasst das Verschlussunterteil ein Rückhaltemittel, zum Beispiel einen Rückhaltering, zum Festhalten des Ankerrings, wobei das Rückhaltemittel, insbesondere der Rückhaltering, am Verschlussunterteil axial beabstandet vom Befestigungsmittel angeordnet ist.

Gemäß einer Ausführungsform der erfindungsgemäßen Verschlussvorrichtung weist die Verschlussvorrichtung eine Originalitätssicherungseinrichtung auf, wobei die Originalitätssicherungseinrichtung derart ausgebildet ist, dass es für eine Konsumentin sichtbar und tastbar ist, dass eine erstmalige Öffnung der Schraubkappe erfolgt ist. Beispielweise umfasst die Originalitätssicherungseinrichtung eine oder mehrere reißbare (Material-)brücken, die zwischen dem Ankerring und der Schraubkappe angeordnet sind und diese vor einer erstmaligen Öffnungsdrehbewegung der Schraubkappe miteinander verbinden, wobei die reißbare Brücke bzw. die reißbaren Brücken derart ausgebildet sind, dass sie bei einer erstmalig erfolgenden Öffnungsdrehbewegung zerreißen und hierdurch die erstmalige Öffnung für die Konsumentin sichtbar und tastbar machen. Insbesondere kann die Verschlussvorrichtung derart ausgebildet sein, dass der Ankerring in einem wiederverschlossenen Zustand zumindest in einem Umfangsabschnitt in Richtung der Verschlussachse weiter von der Verschlusskappe entfernt ist als in einem Auslieferungszustand der Verschlussvorrichtung. Dabei weist das Verschlussunterteil vorzugsweise eine im Wesentlichen senkrecht zur Verschlussachse orientierte Kontaktebene auf, wobei das Verschlussunterteil und das Verschlussoberteil derart ausgebildet und angeordnet sind, dass der Ankerring im Auslieferungszustand vollumfänglich in Richtung der Verschlussachse von der Kontaktebene beabstandet ist. Dabei kann der Ankerring im Auslieferungszustand in Richtung der Verschlussachse um mindestens 0,40 mm, vorzugsweise mindestens 0,70 mm, weiterhin bevorzugt mindestens 1,00 mm und besonders bevorzugt mindestens 1,50 mm von der Kontakteben beabstandet sein.

Gemäß einer Ausführungsform der erfindungsgemäßen Verschlussvorrichtung ist die Verschlussvorrichtung derart ausgebildet, dass zum Freigeben der Ausgießöffnung kein Bestandteil der Verschlussvorrichtung von den übrigen Bestandteilen der Verschlussvorrichtung vollständig abgelöst werden muss. Insbesondere kann die Verschlussvorrichtung derart ausgebildet sind, dass sie keine abtrennbare Ausreißmembran umfasst. Die Verschlussvorrichtung ist dann derart ausgebildet, dass sie keine lösbaren Bestandteile umfasst. Unter lösbaren Bestanteile sind im Sinne der vorliegenden Erfindung ausschließlich derartige Bestandteile einer Verschlussvorrichtung zu verstehen, die der Verschlussvorrichtung mit der Intention hinzugefügt wurden, dass sie später abgetrennt werden müssen, um die Ausgießöffnung freizugeben. Bestandteile, die durch erhöhte Kraftanstrengung abgerissen werden können oder die sich ggf. durch Zerfallsprozesse im Laufe der Zeit ablösen sind daher keine lösbaren Bestandteile im Sinne der vorliegenden Erfindung.

Gemäß einer besonders bevorzugten Ausführungsform der erfindungsgemäßen Verschlussvorrichtung umfasst die Verschlussvorrichtung auch keine Bestanteile, die nach einer erstmalig erfolgenden Öffnungsdrehbewegung der Schraubkappe sich von einem anderen Bestandteil der Verschlussvorrichtung abgelöst haben, aber durch einen Form- und/oder Reibschluss mit der Verschlussvorrichtung verbunden bleiben. Dies schließt zum Beispiel Bandelemente aus, die sich bei einer erstmaligen Öffnungsdrehbewegung von der Schraubkappe ablösen und durch die Schwerkraft (bei entsprechender Ausrichtung der Verschlussvorrichtung) in eine Ausnehmung der Verschlussvorrichtung fallen und dort gehalten werden. Denn solche Bestandteile sind dennoch einem erhöhte Risiko ausgesetzt, dass sie sich schlussendlich doch noch vollständig von den restlichen Bestandteilen er Verschlussvorrichtung ablösen können - beispielweise, wenn eine Verschlussvorrichtung kräftig geschüttelt werden sollte. Auf diese Weise verbessert sich die Benutzbarkeit und Sicherheit der Verpackung, da keine losen Teile entstehen, die potenziell verschluckt werden könnten oder Umweltbelastungen darstellen.

Gemäß einer Ausführungsform der erfindungsgemäßen Verschlussvorrichtung umfasst das Verschlussunterteil eine Ausgießplatte, wobei die Ausgießplatte innerhalb des Ausgießkanals angeordnet ist, wobei die Ausgießplatte mindestens eine Durchflussöffnung und ein Abdeckelement aufweist, wobei die Ausgießplatte derart ausgebildet ist, dass das Abdeckelement den Ausgießkanal in einem axialen Abschnitt auf die Durchflussöffnung bzw. Durchflussöffnungen verengt. Gemäß einer Ausführungsform der erfindungsgemäßen Verschlussvorrichtung weist eine Projektion der mindestens einen Durchflussöffnung auf eine senkrecht zur Verschlussachse stehende Querschnittsebene einen Flächeninhalt von maximal 50% derjenigen Querschnittsfläche des Ausgießkanals, die unmittelbar axial zur Ausgießplatte benachbart und auf der der Eingangsöffnung zugewandten Seite der Ausgießplatte messbar ist, auf. Mit anderen Worten ist der projizierte Flächeninhalt der Durchflussöffnung maximal halb so groß wie die Querschnittsfläche des unterhalb der Ausgießplatte angeordneten Ausgießkanalabschnitts.

Gemäß einer Ausführungsform der erfindungsgemäßen Verschlussvorrichtung ist das Verschlussunterteil vollständig einteilig ausgebildet. Folglich ist insbesondere die Ausgießplatte als integraler Bestandteil des Verschlussunterteils ausgebildet. Ein einteilig hergestelltes Verschlussunterteil geht mit einem besonders geringen Risiko einher, dass sich Bestandteile des Verschlussunterteils im Gebrauch der Verschlussvorrichtung ablösen. Alternativ kann die Ausgießplatte auch als Einsatzteil gefertigt werden, welches dann nach der initialen Herstellung der Einzelteile in formschlüssigen Eingriff mit den restlichen Bestandteilen des Verschlussunterteils gebracht wird, um das Verschlussunterteil bereitzustellen.

Gemäß einer Ausführungsform der erfindungsgemäßen Verschlussvorrichtung weist das Abdeckelement der Ausgießplatte in einer sich axial erstreckenden Querschnittsebene eine Trichterform auf, wobei sich die radiale Erstreckung des Abdeckelement vorzugsweise zur Eingangsöffnung hin verjüngt. Diese spezielle Form des Abdeckelements geht damit einher, dass sich auch die Durchflussöffnung bzw. die Durchflussöffnungen in einer gegenüber der Verschlussachse um weniger als 90 Grad geneigten Ebene erstrecken. Zusammengenommen wird hierdurch die Strömungsmechanik der Verschlussvorrichtung dahingehend verbessert, dass es beim Ausgießen einer viskosen Flüssigkeit durch den Ausgießkanal zu einem geringeren Maß an Turbulenz und an Luftblasenbildung kommt.

Gemäß einer Ausführungsform der erfindungsgemäßen Verschlussvorrichtung weist die Ausgießplatte eine erste Durchflussöffnung und eine separate, von der ersten Durchflussöffnung beabstandete zweite Durchflussöffnung auf. Insbesondere kann gemäß einer weiteren Ausführungsform die erste Durchflussöffnung größer sein als die zweite Durchflussöffnung. Dies ermöglicht eine variable Regulierung des Durchflussverhaltens beim Ausgießen von Flüssigkeiten aus der entsprechend ausgestatteten Verpackung. Zugleich ermöglich es auch eine Entlüftung beim Ausgießen von Flüssigkeiten, sodass ein stetiges und nicht schwallartiges Ausgießen möglich ist. Vorzugsweise sind die erste Durchflussöffnung und die zweite Durchflussöffnung diametral gegenüberliegend angeordnet.

Gemäß einer Ausführungsform der erfindungsgemäßen Verschlussvorrichtung ist die Ausgießplatte derart ausgebildet, dass die mindestens eine Durchflussöffnung zumindest abschnittsweise in Umfangsrichtung beidseitig durch das Abdeckelement begrenzt ist. Hierdurch kann die Flussrichtung der ausgegossenen Flüssigkeit präzise gesteuert werden.

Die Durchflussöffnung oder die Durchflussöffnungen können insbesondere nicht rotationssymmetrisch bezüglich der Verschlussachse ausgebildet sein. Die Durchflussöffnung kann sich dezentral von der Verschlussachse erstrecken und somit eine Ausgießrichtung definieren. Der Konsument wird einen mit der Verschlussvorrichtung ausgestatteten Flüssigkeitsbehälter in der Regel immer über jene Seite verkippen, in deren Richtung sich eine Durchflussöffnung erstreckt. Die Durchflussöffnung bzw. die Durchflussöffnungen können sich vorteilhafterweise von der Verschlussachse aus betrachtet in radialer Richtung hin aufweiten, beispielsweise indem sich die Durchflussöffnung bei jedem radialen Abstand über denselben Umfangsabschnitt im Sinne eines Bogenmaßabschnitts, zum Beispiel einen Umfangsabschnitt von 30 Grad, erstreckt. Absolut betrachtet - im Sinne einer Bogenlänge - weitet sich die Durchflussöffnung dann folglich mit steigendem radialem Abstand von der Verschlussachse.

Insbesondere kann bei Ausführungsformen der erfindungsgemäßen Verschlussvorrichtung zumindest eine Durchflussöffnung vorgesehen sein, die in radialer Richtung betrachtet sich über einen im Wesentlich konstanten Umfangswinkel erstreckt. Der Umfangswinkel ist dabei vorzugsweise ausgewählt aus einem Bereich von 30 Grad bis 120 Grad, besonders bevorzugt aus einem Bereich von 50 Grade bis 100 Grad. Solche Öffnung bieten einen hohen Ausgieß-Komfort für den Konsumenten uns sind gleichzeitig einfach herzustellen.

Gemäß einer Ausführungsform der erfindungsgemäßen Verschlussvorrichtung ist die Verschlussvorrichtung derart ausgebildet, dass die Schraubkappe unmittelbar nach einem Außer-Eingriff-Bringen von erstem Führungsmittel und zweitem Führungsmittel, das heißt ohne eine Drehung der Schraubkappe und des Ankerrings bezogen auf die Verschlussachse als Drehachse, die über eine für das Außer-Eingriff-Bringen von erstem und zweitem Führungsmittel zwingend notwendige Drehung hinausgeht, in eine Stellung bringbar, insbesondere verschwenkbar, ist, in der die Ausgießöffnung vollständig freigegeben ist und in der der Abstand der Schraubkappe zu einem Bereich des Abdeckelements, welcher sich in Umfangsrichtung an eine Durchlassöffnung anschließt, geringer ist als der Abstand der Schraubkappe zur mindestens einen Durchflussöffnung. Dies bewirkt, dass von der Konsumentin ein sehr geringer Aufwand betrieben werden muss, um die Schraubkappe in eine Stellung zu bringen, in der sie beim Ausgießen aus der mindestens einen Durchflussöffnung nicht störend im Ausgießbereich angeordnet ist.

Gemäß einer Ausführungsform der erfindungsgemäßen Verschlussvorrichtung ist die Verschlussvorrichtung derart ausgebildet, dass die Schraubkappe unmittelbar nach einem Außer-Eingriff-Bringen von erstem Führungsmittel und zweitem Führungsmittel, das heißt ohne eine Drehung der Schraubkappe und des Ankerrings bezogen auf die Verschlussachse als Drehachse, die über eine für das Außer-Eingriff-Bringen von erstem und zweitem Führungsmittel zwingend notwendige Drehung hinausgeht, in eine Stellung bringbar, insbesondere verschwenkbar, ist, in der die Deckelplatte außerhalb eines räumlichen Ausgießbereiches, der sich durch eine gedachte von der Verschlussachse ausgehende und die äußersten Umfangserstreckungspunkte der Durchflussöffnung umfassende radiale Verlängerung und eine gedachte axiale Verlängerung der mindestens einen Durchflussöffnung bzw. der Durchflussöffnungen ergibt, angeordnet ist. Hierdurch wird eine beim Ausgießen nicht-störende Stellung der Schraubkappe im höchstem Maße sichergestellt. Denn die oben beschriebenen gedachten radialen und axialen Verlängerungen definieren den potentiellen Ausgießbereich einer Durchflussöffnung, wenn ein Flüssigkeitsbehälter, welcher mit der Verschlussvorrichtung ausgestattet ist, über jene Seite verkippt wird, in dessen Richtung sich die Durchflussöffnung maßgeblich erstreckt.

Gemäß einer Ausführungsform der erfindungsgemäßen Verschlussvorrichtung umfasst die Ausgießplatte zwei separate Durchflussöffnungen, nämlich eine erste Durchflussöffnung und eine zweite Durchflussöffnung, wobei die Verschlussvorrichtung derart ausgebildet, dass die Schraubkappe unmittelbar nach einem Außer-Eingriff-Bringen von erstem Führungsmittel und zweitem Führungsmittel, das heißt ohne eine Drehung der Schraubkappe und des Ankerrings bezogen auf die Verschlussachse als Drehachse, die über eine für das Außer-Eingriff-Bringen von erstem und zweitem Führungsmittel zwingend notwendige Drehung hinausgeht, in eine Stellung bringbar, insbesondere verschwenkbar, ist, in der die Deckelplatte außerhalb eines räumlichen Ausgießbereiches der ersten Durchflussöffnung und außerhalb eines räumlichen Ausgießbereichs der zweiten Durchflussöffnung angeordnet ist, wobei sich der räumliche Ausgießbereich der ersten Durchflussöffnung ergibt aus einer gedachten von der Verschlussachse ausgehenden und die äußersten Umfangserstreckungspunkte der ersten Durchflussöffnung umfassenden radialen Verlängerung der ersten Durchflussöffnung und eine gedachte axiale Verlängerung der ersten Durchflussöffnung, wobei sich der räumliche Ausgießbereich der zweiten Durchflussöffnung ergibt aus einer gedachten von der Verschlussachse ausgehenden und die äußersten Umfangserstreckungspunkte der zweiten Durchflussöffnung umfassenden radialen Verlängerung der zweiten Durchflussöffnung und eine gedachte axiale Verlängerung der zweiten Durchflussöffnung. Hierdurch wird eine beim Ausgießen nicht-störende Stellung der Schraubkappe im höchstem Maße sichergestellt - unabhängig davon, welche DurchflussÖffnung zum Ausgießen genutzt wird.

Gemäß einer Ausführungsform der erfindungsgemäßen Verschlussvorrichtung ist das Verschlussunterteil derart ausgebildet, dass die Ausgießplatte einen geringeren Abstand zur Eingangsöffnung aufweist als das erste Führungsmittel. Hierdurch wird das Risiko einer Kontamination der Ausgießplatte gemindert. Denn das für die Handhabung der Verschlussvorrichtung maßgebliche erste Führungsmittel ist folglich zumindest abschnittsweise oberhalb der Ausgießplatte angeordnet.

Gemäß einer Ausführungsform der erfindungsgemäßen Verschlussvorrichtung umfasst das Befestigungsmittel ein zylindrisch ausgebildetes radial äußeres Mantelelement und ein zylindrisch ausgebildetes radial inneres Mantelelement, wobei das äußere Mantelelement und das innere Mantelelement derart ausgebildet und miteinander verbunden sind, dass zwischen dem äußeren Mantelelement und dem inneren Mantelelement eine Ausnehmung für die Aufnahme des Behälterhalses, insbesondere für die Aufnahme einer Behälterhalsmündung, ausgebildet ist, wobei das äußere Mantelelement und das innere Mantelelement derart ausgebildet sind, dass sich die Ausnehmung über eine axiale Länge erstreckt und dass die Ausnehmung in einer senkrecht zur Verschlussachse stehenden Querschnittsebene ringförmig ausgebildet ist. Der radiale und axiale Verlauf der Ausnehmung gewährleistet eine sichere und dichte Verbindung mit dem Behälter. Die Verschlussvorrichtung kann insbesondere derart ausgebildet sein, dass eine Innenseite des inneren Mantelelements den Ausgießkanal abschnittsweise begrenzt und somit definiert.

An der Innenseite des äußern Mantelelement kann eines der in Zusammenhang mit dem Befestigungsmittel beschriebenen Rastelemente angeordnet sein, beispielsweise eine sich umlaufend erstreckende Clip-Leiste. Diese wird dann dazu genutzt, um einen Formschluss mit der Außenseite eines Behälterhals zu erzeugen, wenn der Behälterhals zwischen äußerem Mantelelement und innerem Mantelelement angeordnet wird.

Gemäß einer besonderen Ausführungsform der erfindungsgemäßen Verschlussvorrichtung weist das innere Mantelelement eine kürzere axiale Länge auf als das äußere Mantelelement.

Gemäß einer Ausführungsform der erfindungsgemäßen Verschlussvorrichtung umfasst die Verschlussvorrichtung eine Ausgießplatte gemäß einer der zuvor beschriebenen Ausführungsformen, wobei die Ausgießplatte zumindest in einem axialen Abschnitt von dem inneren Mantelelement des Verschlussunterteils umgeben ist. Diese Anordnung sorgt für zusätzliche Stabilität und Dichtheit der Ausgießmechanik. Denn insbesondere beim Transport von Flüssigkeitsbehältern sorgt die Ausgießplatte mit ihrem Abdeckelement dafür, dass nur geringe Teile der Flüssigkeit bei Erschütterungen des Behälters in den Bereich oberhalb der Ausgießplatte gelangen können - zumindest, wenn der entsprechende Behälter aufrecht gelagert ist.

Gemäß einer Ausführungsform der erfindungsgemäßen Verschlussvorrichtung weist das innere Mantelelement einen radial nach außen stehenden und sich ringförmig erstreckenden ersten Dichtvorsprung zum Anlegen an einer Innenfläche des Behälterhalses auf. Auf diese Weise ist eine wirksame Abdichtung des Behälterinhalts gewährleistet.

Gemäß einer Ausführungsform der erfindungsgemäßen Verschlussvorrichtung umfasst das Befestigungsmittel ein Federelement, wobei das Federelement derart ausgebildet und federnd gelagert ist, dass das Federelement beim axialen Aufstülpen der Verschlussvorrichtung auf einen Behälterhals verformbar, vorzugsweise elastisch verformbar, ist, um die Verschlussvorrichtung an dem Behälterhals zu fixieren. Diese elastische Verformbarkeit des Federelements unterstützt eine schnelle und dennoch sichere Anbringung der Verschlussvorrichtung auf einen Behälterhals.

Gemäß einer Ausführungsform der erfindungsgemäßen Verschlussvorrichtung ist das innere Mantelelement und/oder das äußere Mantelelement das Federelement. Insbesondere das innere Mantelelement kann auf vorteilhafte Weise als Federelement ausgebildet sein. Die Federwirkung kann über eine gelenkige Anbindung des inneren Mantelelements an ein oberes Mantelelement des Verschlussunterteils erfolgen, wobei das obere Mantelelement das erste Führungsmittel und einen sich im Wesentlichen radial erstreckenden Schulterbereich umfasst, wobei sich das innere Mantelelement von dem Schulterbereich aus axial in Richtung der Eingangsöffnung erstreckt und eine derartige (radial zu messende) Wandstärke im Anbindungsbereich an den Schulterbereich aufweist, dass eine elastisch Verformbarkeit des inneren Mantelelements bei einer radial auf das innere Mantelelement wirkenden Kraft gegeben ist.

Gemäß einer Ausführungsform der erfindungsgemäßen Verschlussvorrichtung weist das Verschlussunterteil ein oberes Mantelelement und einen sich an das obere Mantelelement in axialer Richtung anschließenden Schulterbereich aufweist, wobei auf der axial dem oberen Mantelelement gegenüber liegenden Seite des Schulterbereichs sich in axialer Richtung ein bzw. das äußere Mantelelement und ein bzw. das innere Mantelelement erstrecken, wobei zwischen dem inneren Mantelelement und dem äußeren Mantelelement eine Ausnehmung für die Aufnahme des Behälterhalses ausgebildet ist, wobei der Ankerring in dem Bereich des oberen Mantelelements mit dem Verschlussunterteil in Eingriff ist.

Gemäß einer Ausführungsform der erfindungsgemäßen Verschlussvorrichtung ist die Verbindungseinrichtung derart ausgebildet, dass die Schraubkappe in der geöffneten Stellung um eine im Wesentlichen senkrecht zur Verschlussachse ausgerichtete Schwenkachse schwenkbar gelagert ist. Dabei kann die Schraubkappe aus einer ersten Schwenkposition, in der die Schraubkappe die Ausgießöffnung noch abdeckt, aber nicht mehr flüssigkeitsdicht verschließt, in eine zweite Schwenkposition verschwenkt werden, wobei die Schraubkappe die Ausgießöffnung in der zweiten Schwenkposition vollständig freigibt. Vorzugsweise ist die Verschlussvorrichtung derart ausgebildet, dass die Schraubkappe in der zweiten Schwenkposition stabilisiert gegenüber dem Ankerring und/oder dem Verschlussunterteil gelagert ist. Hierdurch wird das Risiko eines ungewollten Zurückschwenkens in die erste Schwenkposition verringert. Weiterhin vorzugweise ist die Schraubkappe um mindestens 110 Grad gegenüber ihrer geschlossenen Stellung um die Schwenkachse schwenkbar.

Gemäß einer Ausführungsform der erfindungsgemäßen Verschlussvorrichtung weist die Verbindungseinrichtung ein Scharnierelement auf, wobei das Scharnierelement derart ausgebildet ist, dass sich die Schraubkappe um die im Wesentlichen senkrecht zur Verschlussachse stehenden Schwenkachse schwenkbar gelagert ist, wenn das erste Führungsmittel und das zweite Führungsmittel außer Eingriff sind. Ein Scharnierelement besteht beispielsweise aus einer biegbaren Lasche oder aus zwei separaten biegbare Laschen, die sich in einer nichtverschwenkten Stellung der Schraubkappe im Wesentlichen rein axial erstrecken und in einer verschwenkten Stellung der Schraubkappe eine Biegung um die Schwenkachse herum aufweisen.

Gemäß einer Ausführungsformen der erfindungsgemäßen Verschlussvorrichtung weist eine Verschlussvorrichtung mit Schwenkachse und ggf. einem Scharnierelement im Wesentlichen diametral gegenüberliegend zur Schwenkachse bzw. zum Scharnierelement eine Griff-Ausnehmung an der dem Ankerring zugewandten Kante der Schraubkappe und/oder an der der Schraubkappe zugewandten Kante des Ankerrings auf. Die Ausnehmung kann vom Konsumenten gut mit einem Finger gegriffen werden und erleichtert somit das Verschwenken der Schraubkappe.

Gemäß einer Ausführungsformen der erfindungsgemäßen Verschlussvorrichtung weist eine Verschlussvorrichtung mit einer um eine Schwenkachse verschwenkbaren Schraubkappe ein Zangenelement auf, wobei das Zangenelement eine Ausnehmung der Außenfläche der Schraubkappe definiert, wobei eine Grundfläche der Ausnehmung eine im Wesentlichen radial ausgerichtete Flächennormale aufweist, wenn die Schraubkappe in der geschlossenen Stellung ist, wobei das Zangenelement derart ausgebildet ist, dass ein Abschnitt den Ankerrings, vorzugsweise ein oberer Kantenbereich des Ankerrings, in der vom Zangenelement definierte Ausnehmung anordbar ist, wenn die Schraubkappe in einer verschwenkten Stellung ist, um die Schraubkappe in der verschwenkten Stellung zu stabilisieren.

Gemäß einer Ausführungsformen der erfindungsgemäßen Verschlussvorrichtung weist die Verschlussvorrichtung eine um eine Schwenkachse verschwenkbare Schraubkappe auf, wobei die Verschlussvorrichtung derart ausgebildet ist, dass die Schraubkappe in der geöffneten und um mehr als 150 Grad verschwenkten Stellung vollständig oberhalb dem unteren Rand des Verschlussunterteils angeordnet ist, d.h. zumindest auf einer axialen Höhe des Verschlussunterteils oder auf einer Höhe des vom Verschlussunterteil abgewandten Raumbereichs jenseits der Ausgießöffnung. Hierdurch wird sichergestellt, dass die Schraubkappe nach dem Aufbringen der Verschlussvorrichtung auf einem Behälter bei der Schwenkbewegung nicht ungewollt von dem Behälter selbst blockiert wird.

Gemäß einer Ausführungsform der erfindungsgemäßen Verschlussvorrichtung umfasst die Verschlussvorrichtung eine Ausgießplatte gemäß einer der zuvor beschriebenen diesbezüglichen Ausführungsformen, wobei die Schwenkachse einen geringeren Abstand zur Ausgießöffnung aufweist als die Ausgießplatte. Insbesondere kann eine Ausführungsform der erfindungsgemäßen Verschlussvorrichtung eine Ausgießplatte und eine um eine Schwenkachse verschwenkbare Schraubkappe aufweisen, wobei die Verbindungseinrichtung und die Ausgießplatte derart ausgebildet und angerordnet sind, dass die Schwenkachse vollständig auf der der Ausgießöffnung zugewandten Seite der Ausgießplatte angeordnet ist. Die Schwenkachse ist mit anderen Worten in einem Raumbereich angeordnet, der axial nach unten durch die Lage der Ausgießplatte begrenzt ist. Dies führt im Handling der Verschlussvorrichtung zu einem geringeren Risiko der Kontamination der Ausgießplatte mit Keimen durch Hautkontakt, da die Schwenkachse für die mit einer Hand durchgeführte Öffnungskinematik maßgeblich ist. Folglich wird das Risiko der Kontamination durch eine räumliche Beabstandung von Ausgießplatte und Schwenkachse verringert. Insbesondere ist vorgesehen, dass zwischen der Schwenkachse und der Ausgießplatte ein axialer Abstand ausgewählt aus dem Bereich von 1 bis 12 mm, vorzugsweise von 3 bis 9 mm, ausgebildet ist.

Gemäß einer Ausführungsform der erfindungsgemäßen Verschlussvorrichtung umfasst die Schraubkappe einen Dichtungszylinder, wobei sich der Dichtungszylinder von einer Innenfläche der Deckelplatte ausgehend axial und in einer senkrecht zur Verschlusssache stehenden Querschnittsebene im Wesentlichen ringförmig erstreckt, wobei der Dichtungszylinder einen radial nach Außen stehenden und sich ringförmig erstreckenden zweiten Dichtvorsprung umfasst, wobei der zweite Dichtvorsprung in der geschlossenen Stellung der Schraubkappe an einer Innenseite eines oberen Mantelelements des Verschlussunterteils anliegt. Der Dichtungszylinder erstreckt sich insbesondere über eine axiale Länge ausgewählt aus dem Bereich von 2 mm bis 10 mm, vorzugsweise ausgewählt aus dem Bereich von 3 mm bis 6,5 mm.

Gemäß einer Ausführungsform der erfindungsgemäßen Verschlussvorrichtung weist der Dichtungszylinder einen ersten Zylinderabschnitt auf, wobei sich der erste Zylinderabschnitt eine größere axiale Erstreckung in Richtung der Eingangsöffnung aufweist als die sich in Umfangrichtung beidseitig an den ersten Zylinderabschnitt anschließenden Abschnitte des Dichtungszylinders, wobei die Verschlussvorrichtung derart ausgebildet ist, dass der erste Zylinderabschnitt bei einer Verschließschwenkbewegung in Kontakt mit einem Ausgussrandabschnitt des Verschlussunterteils gelangt. Gemäß einer Ausführungsform der erfindungsgemäßen Verschlussvorrichtung, die eine um eine Schwenkachse verschwenkbare Schraubkappe umfasst, ist die Verschlussvorrichtung derart ausgebildet, dass bei einer Verschließschwenkbewegung der Schraubkappe ausgehend aus einer verschwenkten Stellung der Schraubkappe in die nicht-verschwenkte Stellung der Schraubkappe der erste Zylinderabschnitt in Kontakt mit dem Ausgussrandabschnitt des Verschlussunterteils gelangt, sodass der Ausgießrandabschnitt relativ betrachtet bei der Verschließschwenkbewegung temporär auf dem ersten Zylinderabschnitt aufgleitet. Hierdurch wird eine Wiedereinführhilfe bereitgestellt, sodass der Konsument es leichter hat, die Schraubkappe zum Zwecke des Wiederverschließens zurückzuschwenken und das Risiko minimiert ist, dass die Schraubkappe beim ZurückVerschwenken in eine Position gelangt, aus der das erste und das zweite Führungsmittel nicht optimal wieder in Eingriff gebracht werden können, um die Verschlussvorrichtung zu verschließen.

Gemäß einer Ausführungsform der erfindungsgemäßen Verschlussvorrichtung ist ein oberes Mantelelement des Verschlussunterteils als ein einzelner Zylinder ausgebildet mit einer Zylinderinnenseite und einer Zylinderaußenseite, wobei der zweite Dichtvorsprung in der geschlossenen Stellung der Schraubkappe an der Zylinderinnenseite anliegt, wobei das erste Führungsmittel an der Zylinderaußenseite angeordnet ist. Die Verschlussvorrichtung verzichtet hierbei auf einen zusätzlichen oberen inneren Ausgießmantel. Dadurch kann Material eingespart werden. Die Verschlussvorrichtung ist aber aufgrund des zweiten Dichtungsvorsprungs dennoch flüssigkeitsdicht verschließbar.

Gemäß einer Ausführungsform der erfindungsgemäßen Verschlussvorrichtung beträgt die axiale Länge des Verschlussoberteil 30% bis 80% der axialen Länge des Verschlussunterteils. Gemäß einer Ausführungsform der erfindungsgemäßen Verschlussvorrichtung beträgt die axiale Länge des Verschlussoberteil 40% bis 65% der axialen Länge des Verschlussunterteils. Es hat sich herausgestellt, dass diese relativen Proportionen eine einfache und sichere Bedienbarkeit fördern.

Ein Rückhaltemittel, beispielsweise in Form eines Rückhalterings, kann im Bereich eines oberen Mantelelements mit einem vorgegebenen Abstand in axialer Richtung von einem radial nach außen vorstehenden Schulterbereich vorgesehen sein, wobei der Schulterbereich in einem Ausführungsbeispiel an seinem radial am weitesten außen liegenden Ende eine Kante ausbildet, an der sich in axialer Richtung das äußere Mantelelement anschließt. Der Ankerring kann dabei zwischen dem Schulterbereich und dem Rückhaltemittel, beispielsweise dem Rückhaltering, angeordnet sein, wobei der Ankerring in Eingriff mit dem Rückhaltemittel bringbar ist. Der Ankerring kann einen vorgegebenen Abstand zu dem Schulterbereich aufweisen, wobei der Abstand auch Null werden kann. Beispielsweise weist der Ankerring im geschlossenen Zustand vor der erstmaligen Öffnungsdrehbewegung der Schraubkappe einen vorgegebenen Abstand (größer Null) in axialer Richtung von dem Schulterbereich auf. Durch den Abstand wird eine sich um den gesamten Umfang des Verschlussunterteils erstreckende Lücke ausgebildet, welche den Zustand vor der erstmaligen Öffnungsdrehbewegung der Schraubkappe sichtbar und tastbar anzeigt.

In einem Ausführungsbeispiel können die äußeren Oberflächen des äußeren Mantelelements und des Ankerrings derart gestaltet sein, dass sie fluchtend verlaufen.

In einem Ausführungsbeispiel haben der Ankerring und das äußere Mantelelement den gleichen Außendurchmesser, und zwar entlang ihrer gesamten Länge in axialer Richtung und/oder in den Abschnitten, die in axialer Richtung benachbart angeordnet sind. Durch die Anordnung des Ankerrings in dem Bereich des oberen Mantelelements und die vorstehend beschriebene Gestaltung kann die Verschlussvorrichtung schlank, gut greifbar und optisch ansprechend gestaltet werden. Zudem kann die Verschlussvorrichtung einfach und mit geringem Materialaufwand und somit mit entsprechend geringen Kosten hergestellt werden. Weiter kann der Schulterbereich für den Ankerring als Führung oder Anschlagfläche bei einer Drehung dienen.

Die vorliegende Erfindung betrifft auch eine Kombination eines Behälters mit einer Verschlussvorrichtung gemäß einer der zuvor beschriebenen Ausführungsformen. Dabei kann die Kombination derart ausgebildet sein, dass ausschließlich eine reib- und/oder formschlüssige Verbindung zwischen Verschlussvorrichtung und Behälter ausgebildet ist. Folglich ist gemäß einer solchen Ausführungsform keine stoffschlüssige Verbindung zwischen Behälter und Verschlussvorrichtung ausgebildet.

Die vorliegende Erfindung betrifft auch jeweils ein Verschlussunterteil in Alleinstellung, wie es in den zuvor beschriebenen Ausführungsformen der gesamten Verschlussvorrichtung beschrieben worden ist.

Diejenigen Merkmale der erfindungsgemäßen Verschlussvorrichtung, die zuvor in Verbindung mit einer solchen beschrieben worden sind, können auch Merkmale einer erfindungsgemäßen Kombination eines Behälters mit einer Verschlussvorrichtung sein oder - soweit das Verschlussunterteil betreffend - Merkmale eines erfindungsgemäßen Verschlussunterteils sein. Auch können die Merkmale der zuvor beschriebenen Ausführungsformen beliebig miteinander kombiniert werden, sofern keine logischen Ausschlüsse benannt sind oder sich solche implizit ergeben.

Die Begriffe "unterhalb" und "oberhalb" bzw. "unten" und "oben" sind im Rahmen der vorliegenden Erfindung derart zu verstehen, dass mit "unterhalb eines Elements" eine Anordnung auf einer Seite des entsprechenden Elements bezeichnet wird, zu der man gelangt, wenn man einer axialen Richtung folgt, die von der Deckelplatte in Richtung des Kappenmantels zeigt, wobei die geschlossene Stellung der Schraubkappe zugrunde gelegt wird. Mit "oberhalb eines Elements" ist folglich eine Anordnung auf einer Seite des entsprechenden Elements bezeichne, zu der man gelangt, wenn man einer axialen Richtung folgt, die vom Kappenmantel in Richtung der Deckelplatte zeigt, wobei die geschlossene Stellung der Schraubkappe zugrunde gelegt wird.

Weitere Merkmale, Vorteile und Ausführungsformen der vorliegenden Erfindung sind den beigefügten Figuren sowie der dazugehörigen Beschreibung zu entnehmen. Es zeigen:
- Fig. 1:: eine Seitenansicht einer ersten Ausführungsform einer erfindungsgemäßen Verschlussvorrichtung mit einer Schraubkappe in der geschlossenen Stellung,
- Fig. 2:: eine angeschnittene Ansicht der in Fig. 1 gezeigten Verschlussvorrichtung mit der Schraubkappe in der geschlossenen Stellung,
- Fig. 3:: eine Seitenansicht der in Fig. 1 gezeigten Verschlussvorrichtung mit der Schraubkappe in der geöffneten und verschwenkten Stellung,
- Fig. 4:: eine angeschnittene Ansicht der in Fig. 1 gezeigten Verschlussvorrichtung mit der Schraubkappe in der geöffneten und verschwenkten Stellung,
- Fig. 5:: eine Draufsicht von oben auf die in Fig. 1 gezeigte Verschlussvorrichtung mit der Schraubkappe in der geöffneten und verschwenkten Stellung,
- Fig. 6:: eine Seitenansicht einer zweiten Ausführungsform einer erfindungsgemäßen Verschlussvorrichtung mit einer Schraubkappe in der geschlossenen Stellung,
- Fig. 7:: eine angeschnittene Ansicht der in Fig. 6 gezeigten Verschlussvorrichtung mit der Schraubkappe in der geschlossenen Stellung,
- Fig. 8:: eine Seitenansicht der in Fig. 6 gezeigten Verschlussvorrichtung mit der Schraubkappe in der geöffneten und verschwenkten Stellung,
- Fig. 9:: eine angeschnittene Ansicht der in Fig. 6 gezeigten Verschlussvorrichtung mit der Schraubkappe in der geöffneten und verschwenkten Stellung,
- Fig. 10:: eine Draufsicht von oben auf die in Fig. 6 gezeigte Verschlussvorrichtung mit der Schraubkappe in der geöffneten und verschwenkten Stellung.

Die Figuren 1 bis 5 zeigen eine erste Ausführungsform einer Verschlussvorrichtung 1.

Das Verschlussunterteil 2 dieser Ausführungsform ist insbesondere in den Schnittansichten der Figuren 2 und 4 gut zu erkennen. Das dort gezeigte Verschlussunterteil 2 weist ein zylindrisches oberes Mantelelement 28 auf. An diesem oberen Mantelelement 28 sind das hier als Außengewinde ausgebildete erste Führungsmittel 11 und ein Rückhaltering 36 angeordnet. Unterhalb des Rückhalterings 36 ist ein sich radial erstreckender Schulterbereich 38 ausgebildet, welcher sich sowohl radial nach außen vom oberen Mantelelement 28 als auch radial nach innen vom oberen Mantelelement 28 erstreckt. Bei einer radialen Position des Schulterbereichs 38, die gegenüber dem oberen Mantelelement 28 weiter radial außerhalb angeordnet ist, erstreckt sich auf der dem oberen Mantelelement 28 axial gegenüberliegenden Seite des Schulterbereichs 38 in axialer Richtung das äußere Mantelelement 18 des Verschlussunterteils 2, welches einen Bestandteil des Befestigungsmittels 13 der Verschlussvorrichtung 1 bildet. Bei einer radialen Position, die gegenüber dem oberen Mantelelement 28 weiter innen angeordnet ist, erstreckt sich vom Schulterbereich 38 ausgehend auf der dem oberen Mantelelement 28 axial gegenüberliegenden Seite des Schulterbereichs 38 ein inneres Mantelelement 19 in axialer Richtung. Die Querschnittsform der Kombination aus oberem Mantelelement 28, Schulterbereich 38, äußerem Mantelelement 18 und innerem Mantelelement 19 gleicht daher der Form einer auf dem Kopf stehenden Stimmgabel.

Von der radial innenliegenden Seite des inneren Mantelelements 19 bzw. des in das innere Mantelelement 19 übergehenden Schulterbereichs 38 erstreckt sich die Ausgießplatte 14 des Verschlussunterteils 2 quer zum Ausgießkanal 37. Die Ausgießplatte 14 weist dabei einen trichter-förmigen Querschnitt auf - wie zum Beispiel in Fig. 2 gut ersichtlich, sodass die Flächennormalen der zur Ausgießöffnung 5 hin gerichteten Oberflächenelemente des Abdeckelements 17 der Ausgießplatte 14 gegenüber der Verschlusssache 50 nach innen geneigt sind. Das Abdeckelement 17 erstreckt sich in Umfangsrichtung zwischen einer ersten größeren Durchflussöffnung 15 und einer zweiten kleineren Durchflussöffnung 16. Dies ist besonders gut in Fig. 5 zu erkennen. Die beiden Durchflussöffnungen 15 und 16 haben in der in Fig. 5 gezeigten Projektionsebene eine dreieckige bzw. trapezförmige Form, die sich nach außen hin aufweitet, sodass jede der beiden Durchflussöffnungen 15, 16- beim Ausgießen einer Flüssigkeit durch die jeweilige Durchflussöffnung 15, 16 - den Flüssigkeitsstrom optimal leiten und der Nutzer eine sehr gute Kontrolle über den Ausgießprozess behält.

In Fig. 2 sind auch die bei beiden Durchflussöffnungen 15, 16 vorhandenen Führungslippen 39 erkennbar, welche sich am radial äußeren Randbereich der jeweiligen Durchflussöffnung 15, 16 von diesem ausgehend axial in Richtung der Eingangsöffnung 4 erstrecken. Die beim Ausschenken einer viskosen Flüssigkeit von der Eingangsöffnung 4 kommende Flüssigkeit erfährt durch diese Führungslippen 39 eine zusätzliche strömungsleitende Führung, welche die Bildung von Luftblasen vermindert.

Um die gezeigte Verschlussvorrichtung 1 nun zunächst an einem Behälterhals anzubringen, wird die ringförmige Behälterhalsmündung in Eingriff mit der Ausnehmung 22 gebracht, welche durch das äußere Mantelelement 18 und das innere Mantelelement 19 des Befestigungsmittels 13 gebildet ist. Damit diese Verbindung von Behälterhalsmündung und Verschlussunterteil 2 flüssigkeitsdicht ist, weist das innere Mantelelement 19 einen nach außen ragenden ersten Dichtvorsprung 20 auf, welcher dann an der Innenseite des Behälterhalses anliegt. Beim In-Eingriff-Bringen mit dem Behälterhals wirkt das innere Mantelelement 19 als Federelement und wird leicht nach innen gebogen, sodass die Behälterhalsmündung vollständig in der Ausnehmung 22 aufgenommen werden kann. Vorzugsweise gelangt das innere Mantelelement 19 dann aber nicht wieder vollständig in die nicht-verformte Ausgangsstellung, sondern liegt unter Spannung an der Innenseite des Behälterhalses an. Das hier gezeigte Befestigungsmittel 13 ist im Besonderen für Behälter ausgelegt, die eine Verdickung an der Behälterhalsmündung aufweisen, insbesondere für entsprechend ausgebildete Kunststoffflaschen wie PET-Flaschen. Diese Verdickung kann dann in der Ausnehmung 22 aufgenommen werden und gelangt mit Hilfe der federnden Verformung des inneren Mantelelements 19 in einem Formschluss mit der Clip-Leiste 23, die an der Innenseite des äußeren Mantelelements 18 ringförmig ausgebildet ist.

Das obere Mantelelement 28 ist als einzelnes Zylinderelement ausgebildet. Dies bedeutet, dass oberhalb des Befestigungselements keine zwei radial versetzen Mantelelemente gibt. Das obere Mantelelement 28 umfasst hier neben dem Rückhaltering 36 und dem als Außengewinde ausgebildeten ersten Führungsmittel 11 auch eine Ausgießlippe 40 am oberen Rand, welche die Ausgießöffnung 5 umgibt. Die Ausgießlippe 40 sorgt dafür, dass nach dem Ausgießen einer viskosen Flüssigkeit wie Speiseöl aus dem Verschlussvorrichtung 1 das am oberen Rande des Ausgießkanals 37 noch befindliche Speiseöl weitestgehend restlos in den Ausgießkanal 37 und somit in den Behälter zurückfließt. Die Ausgießlippe 40 bewirkt dies durch die mit der Ausgießlippe 40 einhergehende vergrößerte Oberfläche und die damit verbundenen vergrößerten Adhäsionskräfte.

Das Verschlussoberteil 3 ist in den Figuren 1 und 2 in einer geschlossenen Stellung gezeigt. Die Figuren 3 bis 5 zeigen es in einer geöffneten und verschwenkten Stellung, in der die Ausgießöffnung 5 vollständig freigegeben ist. Die Schraubkappe 6 ist bei der hier gezeigten Verschlussvorrichtung 1 über zwei Haltebänder 31 an den Ankerring 7 angebunden. Der Ankerring 7 selbst ist als Flexband ausgebildet und über den inneren Flexbandabschnitt 35 in festem Eingriff mit dem Rückhaltering 36 des Verschlussunterteils 2. Hierdurch ist die Schraubkappe 6 zugfest an den Ankerring 7 und folglich auch an das Verschlussunterteil 2 angebunden. Die Schraubkappe 6 kann daher nicht ohne größere Kraftanstrengung von den restlichen Bestandteilen der Verschlussvorrichtung 1 getrennt werden und stellt ein geringes Risiko für die Verschmutzung der Umwelt dar.

Die Haltebänder 31 sind - wie insbesondere anhand von Figur 1 ersichtlich - durch zwei Schwächungslinien gebildet, die in Umfangsrichtung abschnittsweise überlappen, sodass die Überlappungsbereiche der beiden Schwächungslinien die Haltebänder 31 ausbilden. Die Schwächungslinien verlaufen bei der in den Figuren 1 bis 5 gezeigten Ausführungsform abschnittsweise zick-zack-artig.

Wie anhand von Figur 5 ersichtlich, sind das als Innengewinde ausgebildete zweite Führungsmittel 12 der Schraubkappe 6, das erste Führungsmittel 11 des Verschlussunterteils 2 sowie die Ausgießplatte 14 derart aufeinander abgestimmt, dass die Schraubkappe 6 außerhalb der durch die Durchflussöffnungen definierten Ausgießbereiche angeordnet ist, wenn die Schraubkappe 6 unmittelbar nach einem Außer-Eingriff-Gelangen von erstem Führungsmittel 11 und zweiten Führungsmittel 12 in die verschwenkte Stellung gebracht wird, die in Figur 5 gezeigt ist. "Unmittelbar" heißt in diesem Zusammenhang, dass keine weitergehende Drehung der Schraubkappe 6 erfolgt als diejenige Drehbewegung, die zwingend notwendig ist, um das erste Führungsmittel 11 und das zweite Führungsmittel 12 aus der geschlossenen Stellung der Schraubkappe 6 heraus außer Eingriff zu bringen. Dies ermöglicht es dem Konsumenten, auf besonders einfache Weise die beiden Durchflussöffnungen 15, 16 zu nutzen.

Die kleinere zweite Durchflussöffnung 16 dient der Luftzufuhr, wenn die größere erste Durchflussöffnung 15 zum Ausgießen genutzt wird und andersherum.

Die in den Figuren 6 bis 10 dargestellte zweite Ausführungsform unterscheidet sich von der in den Figuren 1 bis 5 dargestellten ersten Ausführungsform ausschließlich hinsichtlich der Ausbildung des Verschlussoberteils 3. Das Verschlussunterteil 2 der zweiten Ausführungsform ist identisch mit dem Verschlussunterteil 2 der ersten Ausführungsform. Daher wird diesbezüglich auf die obigen Ausführungen zum Verschlussunterteil 2 verwiesen.

Bei dem Verschlussoberteil 3 der zweiten Ausführungsform ist anhand der Figuren 6 bis 10 ersichtlich, dass die davon umfasste Verbindungseinrichtung 8 zwei sich in Umfangsrichtung erstreckende Haltebänder 31 aufweist, die jeweils an einem Umfangsende mit dem Ankerring 7 verbunden sind und am anderen Umfangsende mit einem sich ebenfalls in Umfangsrichtung erstreckenden Verbindungssteg 33 verbunden sind. An der Innenseite des Verbindungsstegs 33 ist ein Innengewindesegment 34 vorgesehen, welches in Eingriff mit dem ersten Führungsmittel 11 ist, wenn die Schraubkappe 6 in der geschlossenen Stellung ist. Bei einer Öffnungsdrehbewegung bewirkt das Innengewindesegment 34 ein dem Gewinde folgendes Hochfahren des Verbindungsstegs 33. Die Schraubkappe 6 ist über zwei sich axial erstreckende Scharnierlaschen 32 mit dem Verbindungssteg 33 zugfest verbunden und lässt sich über die beiden Scharnierlaschen 32 verschwenken, sofern das erste Führungsmittel 11 und zweite Führungsmittel 12 außer Eingriff sind. Der Verbindungssteg 33 selbst wird nicht mit verschwenkt, sondern verbleibt über das Innengewindesegment 34 in Eingriff mit dem ersten Führungsmittel 11 - auch wenn die Schraubkappe 6 in der verschwenkten Stellung ist. Hierdurch wird die Verschlussvorrichtung 1 stabilisiert. Denn die Schwenkachse bleibt auf der Höhe des Verbindungsstegs 33 und fällt nach dem Verschwenken nicht auf eine weiter untenliegende Position herab. Dies erleichtert vor allem das Wiederverschließen. Zur weiteren Verbesserung des Konsumentenerlebnisses umfasst das Verschlussoberteil 3 eine den Scharnierlaschen 32 diametral gegenüberliegende Ausnehmung 26. In dieser Ausnehmung 26 ist eine reißbare Brücke als Bestandteil einer Originalitätssicherungseinrichtung angeordnet, durch die dem Konsumenten eine Erst-Öffnung der Verschlussvorrichtung 1 angezeigt wird.

Ferner weist die Schraubkappe 6 ein Zangenelement 27 auf, welches eine Ausnehmung definiert, in der eine ein Teil des Verbindungstegs 33 angebracht ist, wenn die Schraubkappe 6 in einer geöffneten und verschwenkten Stellung ist. Hierdurch wird diese Stellung deutlich stabilisiert.

Die Haltebänder 31 erstrecken sich beispielweise jeweils über eine Umfangslänge ausgewählt aus dem Bereich 40 Grad. bis 90 Grad. Die Haltebänder 31 können dabei in Umfangsrichtung gleich lang ausgebildet sein. Alternativ ist es aber auch möglich unterschiedlich lange Haltebänder 31 auszubilden.

Sowohl für die in den Figuren 1 bis 5 gezeigte Ausführungsform als auch für die in den Figuren 6 bis 10 gezeigte Ausführungsform gilt: Ein Rückhaltemittel, beispielsweise in Form eines Rückhalterings 36, ist im Bereich des oberen Mantelelements 28 mit einem vorgegebenen Abstand in axialer Richtung von dem radial nach außen vorstehenden Schulterbereich 38 vorgesehen, der in einem Ausführungsbeispiel an seinem radial am weitesten außen liegenden Ende eine Kante ausbildet, an der sich in axialer Richtung das äußere Mantelelement 18 anschließt. Der Ankerring 7 ist zwischen dem Schulterbereich 38 und dem Rückhaltemittel, beispielsweise dem Rückhaltering 36, angeordnet, wobei der Ankerring 7 in Eingriff mit dem Rückhaltemittel bringbar ist. Der Ankerring 7 weist einen vorgegebenen Abstand zu dem Schulterbereich 38 auf, wobei der Abstand auch Null werden kann. Beispielsweise weist der Ankerring 7 im geschlossenen Zustand vor der erstmaligen Öffnungsdrehbewegung der Schraubkappe einen vorgegebenen Abstand (größer Null) in axialer Richtung von dem Schulterbereich 38 auf. Durch den Abstand wird eine sich um den gesamten Umfang des Verschlussunterteils erstreckende Lücke ausgebildet, welche den Zustand vor der erstmaligen Öffnungsdrehbewegung der Schraubkappe sichtbar und tastbar anzeigt. In einem Ausführungsbeispiel können die äußeren Oberflächen des äußeren Mantelelements 18 und des Ankerrings 7 derart gestaltet sein, dass sie fluchtend verlaufen. In einem Ausführungsbeispiel haben der Ankerring und das äußere Mantelelement 18 den gleichen Außendurchmesser, und zwar entlang ihrer gesamten Länge in axialer Richtung und/oder in den Abschnitten, die in axialer Richtung benachbart angeordnet sind. Durch die Anordnung des Ankerrings 7 in dem Bereich des oberen Mantelelements und die vorstehend beschriebene Gestaltung kann die Verschlussvorrichtung schlank und optisch ansprechend gestaltet werden. Zudem kann die Verschlussvorrichtung einfach und mit geringem Materialaufwand und somit mit entsprechend geringen Kosten hergestellt werden. Weiter kann der Schulterbereich 38 für den Ankerring 7 als Führung oder Anschlagfläche bei einer Drehung dienen.

Während die Erfindung im Detail in den Zeichnungen und der vorangehenden Beschreibung dargestellt und beschrieben wurde, erfolgt diese Darstellung und Beschreibung lediglich beispielhaft und ist nicht als Beschränkung des Schutzbereichs gedacht, so wie er durch die Ansprüche definiert wird. Die Erfindung ist nicht auf die offenbarten Ausführungsformen beschränkt.

Abwandlungen der offenbarten Ausführungsformen sind für den Fachmann aus den Zeichnungen, der Beschreibung und den beigefügten Ansprüchen offensichtlich. In den Ansprüchen schließt das Wort "aufweisen" nicht andere Elemente oder Schritte aus, und der unbestimmte Artikel "eine" oder "ein" schließt eine Mehrzahl nicht aus. Die bloße Tatsache, dass bestimmte Merkmale in unterschiedlichen Ansprüchen beansprucht sind, schließt ihre Kombination nicht aus. Bezugszeichen in den Ansprüchen sind nicht als Beschränkung des Schutzbereichs gedacht.

### Bezugszeichenliste

- 1: Verschlussvorrichtung
- 2: Verschlussunterteil
- 3: Verschlussoberteil
- 4: Eingangsöffnung
- 5: Ausgießöffnung
- 6: Schraubkappe
- 7: Ankerring
- 8: Verbindungseinrichtung
- 9: Deckelplatte
- 10: Kappenmantel
- 11: erstes Führungsmittel
- 12: zweites Führungsmittel
- 13: Befestigungsmittel
- 14: Ausgießplatte
- 15: erste Durchflussöffnung
- 16: zweite Durchflussöffnung
- 17: Abdeckelement
- 18: äußeres Mantelelement
- 19: inneres Mantelelement
- 20: erster Dichtvorsprung
- 21: zweiter Dichtvorsprung
- 22: Ausnehmung
- 23: Rastelement/Clip-Leiste
- 24: Dichtungszylinder
- 25: erster Zylinderabschnitt
- 26: Ausnehmung
- 27: Zangenelement
- 28: oberes Mantelelement
- 29: Zylinderinnenseite
- 30: Zylinderaußenseite
- 31: Halteband
- 32: Scharnierlasche
- 33: Verbindungssteg
- 34: Innengewindesegment
- 35: innenliegender Flexbandabschnitt
- 36: Rückhaltering/Pilferproofring
- 37: Ausgießkanal
- 38: Schulterbereich
- 39: Führungslippe
- 40: Ausgießlippe
- 50: Verschlussachse

## Patentansprüche

1. Verschlussvorrichtung (1) für einen Behälter,
wobei die Verschlussvorrichtung (1) ein Verschlussunterteil (2) und ein Verschlussoberteil (3) umfasst,
wobei das Verschlussunterteil (2) einen entlang einer Verschlussachse (50) ausgebildeten Ausgießkanal (37) mit einer Eingangsöffnung (4) und einer Ausgießöffnung (5) umfasst,
wobei das Verschlussoberteil (3) eine Schraubkappe (6), einen Ankerring (7) und eine Verbindungseinrichtung (8) umfasst,
wobei die Schraubkappe (6) eine Deckelplatte (9) und einen sich umfangsseitig an die Deckelplatte (9) anschließenden und sich im Wesentlichen axial erstreckenden Kappenmantel (10) umfasst,
wobei das Verschlussoberteil (3) und das Verschlussunterteil (2) derart ausgebildet sind, dass die Schraubkappe (6) die Ausgießöffnung (5) in einer geschlossenen Stellung flüssigkeitsdicht verschließt und in einer geöffneten Stellung der Schraubkappe (6) zumindest abschnittsweise freigibt,
wobei die Verbindungseinrichtung (8) den Ankerring (7) und die Schraubkappe (6) zugfest miteinander verbindet,
wobei der Ankerring (7) sowohl bei der geschlossenen Stellung der Schraubkappe (6) als auch bei der geöffneten Stellung der Schraubkappe (6) derart in Eingriff mit dem Verschlussunterteil (2) ist, dass die Schraubkappe (6) auch in der geöffneten Stellung mit der Verbindungseinrichtung (8) und dem Ankerring (7) an das Verschlussunterteil (2) angebunden ist,
wobei das Verschlussunterteil (2) ein erstes Führungsmittel (11) aufweist,
wobei die Schraubkappe (6) ein zweites Führungsmittel (12) aufweist,
wobei das erste Führungsmittel (11) und das zweite Führungsmittel (12) in Eingriff bringbar sind, um die Schraubkappe (6) in die geschlossene Stellung zu bringen,
wobei das erste Führungsmittel (11) und das zweite Führungsmittel (12) außer Eingriff bringbar sind, um die Schraubkappe (6) in die geöffnete Stellung zu bringen,
wobei das erste Führungsmittel (11) und das zweite Führungsmittel (12) derart ausgebildet sind, dass für ein Außer-Eingriff-Bringen von erstem Führungsmittel (11) und zweitem Führungsmittel (12) eine Öffnungsdrehbewegung der Schraubkappe (6) um die Verschlussachse (50) als Drehachse notwendig ist,
wobei das Verschlussunterteil (2) ein Befestigungsmittel (13) aufweist,
wobei das Befestigungsmittel (13) derart ausgebildet ist, dass es in formschlüssigen und/oder reibschlüssigen Eingriff mit einem Behälterhals des Behälters bringbar ist, sodass das Verschlussunterteil (2) und der Behälterhals in zumindest einer senkrecht zur Verschlussachse (50) ausgebildeten Querschnittsebene zumindest abschnittsweise beide einen Kanalabschnitt umgeben.

2. Verschlussvorrichtung (1) gemäß Anspruch 1,
wobei die Verschlussvorrichtung (1) derart ausgebildet ist, dass zum Freigeben der Ausgießöffnung (5) kein Bestandteil der Verschlussvorrichtung (1) von den übrigen Bestandteilen der Verschlussvorrichtung (1) vollständig abgelöst werden muss, wobei die Verschlussvorrichtung (1) insbesondere keine Ausreißmembran umfasst.

3. Verschlussvorrichtung (1) gemäß einem der voranstehenden Ansprüche, wobei das Verschlussunterteil (2) eine Ausgießplatte (14) umfasst,
wobei die Ausgießplatte (14) innerhalb des Ausgießkanals (37) angeordnet ist, wobei die Ausgießplatte (14) mindestens eine Durchflussöffnung (15, 16) und ein Abdeckelement (17) aufweist,
wobei die Ausgießplatte (14) derart ausgebildet ist, dass das Abdeckelement (17) den Ausgießkanal (37) in einem axialen Abschnitt auf die Durchflussöffnung bzw. Durchflussöffnungen (15, 16) verengt,
wobei vorzugsweise eine Projektion der mindestens einen Durchflussöffnung (15, 16) auf eine senkrecht zur Verschlussachse (50) stehende Querschnittsebene einen Flächeninhalt von maximal 50% derjenigen Querschnittsfläche des Ausgießkanals (37), die unmittelbar axial zur Ausgießplatte (14) benachbart und auf der der Eingangsöffnung (4) zugewandten Seite der Ausgießplatte (14) messbar ist, aufweist.

4. Verschlussvorrichtung (1) gemäß dem voranstehenden Anspruch,
wobei die Ausgießplatte (14) eine erste Durchflussöffnung (15) und eine separate, von der ersten Durchflussöffnung (15) beabstandete zweite Durchflussöffnung (16) aufweist, wobei die erste Durchflussöffnung (15) vorzugsweise größer ist als die zweite Durchflussöffnung (16).

5. Verschlussvorrichtung (1) gemäß einem der Ansprüche 3 oder 4,
wobei die Ausgießplatte (14) derart ausgebildet ist, dass die mindestens eine Durchflussöffnung zumindest abschnittsweise in Umfangsrichtung beidseitig durch das Abdeckelement (17) begrenzt ist.

6. Verschlussvorrichtung (1) gemäß einem der Ansprüche 3 bis 5,
wobei die Verschlussvorrichtung (1) derart ausgebildet ist, dass die Schraubkappe (6) unmittelbar nach einem Außer-Eingriff-Bringen von erstem Führungsmittel (11) und zweitem Führungsmittel (12), das heißt ohne eine Drehung der Schraubkappe (6) und des Ankerrings (7) bezogen auf die Verschlussachse als Drehachse, die über eine für das Außer-Eingriff-Bringen von erstem Führungsmittel (11) und zweitem Führungsmittel (12) zwingend notwendige Drehung hinausgeht, in eine Stellung bringbar, insbesondere verschwenkbar, ist, in der die Deckelplatte (9) außerhalb eines räumlichen Ausgießbereiches, der sich durch eine gedachte von der Verschlussachse (50) ausgehende und die äußersten Umfangserstreckungspunkte der Durchflussöffnung (15, 16) umfassende radiale Verlängerung und eine gedachte axiale Verlängerung der mindestens einen Durchflussöffnung (15, 16) ergibt, angeordnet ist.

7. Verschlussvorrichtung (1) gemäß einem der voranstehenden Ansprüche,
wobei das Befestigungsmittel (13) ein zylindrisch ausgebildetes radial äußeres Mantelelement (18) und ein zylindrisch ausgebildetes radial inneres Mantelelement (19) umfasst,
wobei das äußere Mantelelement (18) und das innere Mantelelement (19) derart ausgebildet und miteinander verbunden sind, dass zwischen dem äußeren Mantelelement (18) und dem inneren Mantelelement (19) eine Ausnehmung (22) für die Aufnahme des Behälterhalses, insbesondere für die Aufnahme einer Behälterhalsmündung, ausgebildet ist,
wobei das äußere Mantelelement (18) und das innere Mantelelement (19) derart ausgebildet sind, dass sich die Ausnehmung (22) über eine axiale Länge erstreckt und dass die Ausnehmung (22) in einer senkrecht zur Verschlussachse (50) stehenden Querschnittsebene ringförmig ausgebildet ist.

8. Verschlussvorrichtung (1) gemäß dem voranstehenden Anspruch soweit dieser auf Anspruch 3 rückbezogen ist,
wobei die Ausgießplatte (14) zumindest in einem axialen Abschnitt von dem inneren Mantelelement des Verschlussunterteils (2) umgeben ist.

9. Verschlussvorrichtung (1) gemäß einem der Ansprüche 7 oder 8, wobei das innere Mantelelement (19) einen radial nach Außen stehenden und sich ringförmig erstreckenden ersten Dichtvorsprung (20) zum Anlegen an einer Innenfläche des Behälterhalses aufweist.

10. Verschlussvorrichtung (1) gemäß einem der voranstehenden Ansprüche,
wobei das Befestigungsmittel (13) ein Federelement umfasst,
wobei das Federelement derart ausgebildet und federnd gelagert ist, dass das Federelement beim axialen Aufstülpen der Verschlussvorrichtung (1) auf einen Behälterhals verformbar, vorzugsweise elastisch verformbar, ist, um die Verschlussvorrichtung (1) an dem Behälterhals zu fixieren.

11. Verschlussvorrichtung gemäß einem der voranstehenden Ansprüche,
wobei das Verschlussunterteil (2) ein oberes Mantelelement (28) und einen sich an das obere Mantelelement (28) in axialer Richtung anschließenden Schulterbereich (38) aufweist, wobei auf der axial dem oberen Mantelelement (28) gegenüber liegenden Seite des Schulterbereichs (38) sich in axialer Richtung ein äußeres Mantelelement (18) und ein inneres Mantelelement (19) erstrecken, wobei zwischen dem inneren Mantelelement (19) und dem äußeren Mantelelement (18) eine Ausnehmung (22) für die Aufnahme des Behälterhalses ausgebildet ist, wobei der Ankerring in dem Bereich des oberen Mantelelements (28) mit dem Verschlussunterteil (2) in Eingriff ist.

12. Verschlussvorrichtung gemäß einem der voranstehenden Ansprüche,
wobei das Verschlussunterteil (2) ein Rückhaltemittel, zum Beispiel einen Rückhaltering (36), zum Festhalten des Ankerrings (7) umfasst, wobei das Rückhaltemittel am Verschlussunterteil (2) axial beabstandet vom Befestigungsmittel (13) angeordnet ist.

13. Verschlussvorrichtung (1) gemäß einem der voranstehenden Ansprüche, wobei die Schraubkappe (6) einen Dichtungszylinder (24) umfasst,
wobei sich der Dichtungszylinder (24) von einer Innenfläche der Deckelplatte (9) ausgehend axial und in einer senkrecht zur Verschlusssache stehenden Querschnittsebene im Wesentlichen ringförmig erstreckt,
wobei der Dichtungszylinder (24) einen radial nach Außen stehenden und sich ringförmig erstreckenden zweiten Dichtvorsprung (21) umfasst, wobei der zweite Dichtvorsprung (21) in der geschlossenen Stellung der Schraubkappe (6) an einer Innenseite eines oberen Mantelelements des Verschlussunterteils (2) anliegt.

14. Verschlussvorrichtung (1) gemäß dem voranstehenden Anspruch,
wobei der Dichtungszylinder (24) einen ersten Zylinderabschnitt (25) aufweist, wobei sich der erste Zylinderabschnitt (25) eine größere axiale Erstreckung in Richtung der Eingangsöffnung (4) aufweist als die sich in Umfangrichtung beidseitig an den ersten Zylinderabschnitt (25) anschließenden Abschnitte des Dichtungszylinders (24), wobei die Verschlussvorrichtung (1) derart ausgebildet ist, dass der erste Zylinderabschnitt (25) bei einer Verschließschwenkbewegung in Kontakt mit einem Ausgussrandabschnitt des Verschlussunterteils (2) gelangt.

15. Verschlussvorrichtung (1) gemäß einem der voranstehenden Ansprüche, wobei die axiale Länge des Verschlussoberteil (3) 30% bis 80%, vorzugsweise 40% bis 65%, der axialen Länge des Verschlussunterteils (2) beträgt.
